# FASCICULE DE BREVET EUROPEEN

(11) **EP 0 065 904 B1**
(45) Date de publication et mention de la délivrance du brevet: **07.08.1985**
(21) Numéro de dépôt: 82400854.4
(22) Date de dépôt: 10.05.1982
(51) Int. Cl.: B61L 3/24

(54) **Procédé de détermination de l'état d'un signal alternatif modulé en tout ou rien en milieu perturbé**
Zustandsermittlungsverfahren eines alles oder nichts modulierten Wechselsignales in gestörter Umgebung
State determination method of an on/off modulated alternating signal in a disturbed environment

(30) Priorité: 19.05.1981 FR 8109919
(43) Date de publication de la demande: 01.12.1982
(73) Titulaire: JEUMONT-SCHNEIDER Société anonyme dite:, F-92811 Puteaux Cedex (FR)
(72) Inventeur: Gabillet, Jean-François, F-60580 Coye la Forêt (FR)
(74) Mandataire: Lejet, Christian (FR)

## Description

La présente invention concerne un procédé de détermination, à la réception, de l'état d'un signal alternatif dont l'amplitude est modulée en tout ou rien circulant en milieu perturbé, ainsi que le circuit de réception et de détermination pour la mise en oeuvre de ce procédé. D'une manière générale, la détermination de l'état d'un tel signal s'obtient par comparaison de l'amplitude du signal avec un niveau de référence préalablement déterminé. L'état du signal est alors donné par le signe d'une différence. En milieu perturbé, il y a un risque d'interpréter faussement l'état du signal par exemple lors d'un affaiblissement permanent ou temporaire du signal, dû à l'environnement dans la bande de la fréquence émise. Lorsque de tels affaiblissements sont aléatoires, il n'est pas possible de déterminer un niveau de référence optimal. La présente invention a pour but d'obvier à ces inconvénients en utilisant une référence dépendant de l'environnement au même titre que le signal dont on veut déterminer l'état.

Selon l'invention, à la réception, l'amplitude du signal alternatif utile dont l'amplitude est modulée en tout ou rien et dont on veut déterminer l'état est comparée à tout instant à celle d'au moins un signal de référence non modulé, émis en permanence avec une fréquence voisine de celle du signal alternatif utile et avec la même amplitude que celle de ce dernier, et subissant le même milieu perturbé.

La valeur de la différence des amplitudes de ces signaux, à la réception, permet alors, par rapport à une valeur préalablement fixée, de déterminer avec certitude l'état du signal utile. De préférence, de manière à obtenir une meilleure fiabilité du résultat, le signal alternatif utile dont on veut déterminer l'état est encadré par deux signaux émis en permanence ayant des fréquences respectivement légèrement supérieure et légèrement inférieure à celle du signal utile.

Un tel procédé peut notamment être mis en oeuvre dans un système de transmission ponctuelle d'informations dans le domaine ferroviaire incluant des contacts fixes de voie autrement appelés « crocodiles •.

Un tel système est généralement constitué par un dispositif embarqué à bord du train et comprenant, d'une part, un émetteur qui émet sur deux fils conducteurs, en permanence, une pluralité de signaux de fréquences différentes, et d'autre part, un détecteur de ces signaux connecté aux deux fils conducteurs.

L'un de ces deux fils est relié à une file de rail par l'intermédiaire d'au moins une roue de train, tandis que l'autre fil est relié à un frotteur.

Au sol, localement, chaque crocodile est relié à la file de rail par l'intermédiarie d'un circuit résonnant, de telle manière que ce dernier circuit shunte le détecteur lorsque le frotteur entre en contact avec le crocodile. De ce fait, le détecteur, lors du passage du train au niveau du crocodile, ne détecte plus le signal dont la fréquence correspond à celle du circuit résonnant.

En interprétant l'absence de ce signal, ou tout au moins son affaiblissement, le conducteur peut ainsi être informé ponctuellement. Dans ce but, selon l'invention, le circuit de réception et de détermination pour la mise en oeuvre du procédé est connecté aux deux fils conducteurs à bord du train. Il comprend, lorsque le signal utile dont on veut déterminer l'état est encadré par deux signaux émis en permanence et ayant des fréquences respectivement légèrement supérieure et légèrement inférieure à celle du signal utile, trois filtres sélectifs disposés en parallèle respectivement accordés sur les trois fréquences utilisées, à la sortie desquelles sont connectés deux amplificateurs opérationnels respectivement par l'intermédiarie d'une diode de manière à effectuer la différence de l'amplitude de chacun des signaux de référence avec celle du signal utile, et dont les sorties sont, à leur tour, connectées aux entrées de deux comparateurs aux autres entrées auxquelles est appliquée une tension constante déterminant un seuil de différence, et une porte ET dont les entrées sont respectivement connectées aux bornes de sortie des deux comparateurs, et dont l'état de la borne de sortie est représentatif de l'état du signal utile.

L'invention sera mieux comprise et d'autres buts, avantages et caractéristiques de celle-ci apparaîtront plus clairement à la lecture de la description qui suit à laquelle une planche de dessin est annexée.

La figure unique représente schématiquement un mode de réalisation du circuit de mise en oeuvre du procédé conforme à l'invention.

Comme indiqué précédemment, le procédé de détermination de l'état d'un signal alternatif utile modulé en tout ou rien en milieu perturbé est basé sur l'utilisation d'une référence dans le même milieu perturbé, c'est-à-dire dépendant de l'environnement de la même façon que le signal alternatif utile quant à son amplitude. Cette référence est obtenue au moyen d'au moins un signal alternatif de référence émis en permanence, ayant une fréquence voisine de celle du signal utile et la même amplitude à l'émission.

De préférence, on utilise deux signaux alternatifs ayant des fréquences respectivement légèrement supérieure et légèrement inférieure à celle du signal utile. A la réception, et après séparation des différents signaux par filtrage, on compare l'amplitude du signal utile à celle du signal ou des signaux de référence, puisque ces signaux vont subir simultanément les mêmes affaiblissements en milieu perturbé, leurs fréquences étant très voisines.

Il suffit alors de déterminer un seuil pour cette différence pour en conclure l'état du signal utile, de manière à s'affranchir des faibles fluctuations des niveaux à la réception.

Un mode de réalisation d'un circuit de réception et de détermination mettant en oeuvre ce procédé est représenté schématiquement sur la figure unique dans le cas d'un signal utile encadré par deux signaux de référence. Les signaux sont émis sur la ligne 1 qui traverse un milieu perturbé. Trois filtres sélectifs 2, 3, 4 sont disposés en parallèle de manière à assurer la séparation des signaux. Les filtres passe-bande 2 et 4 sont destinés à isoler les signaux de référence encadrant le signal utile isolé par le filtre passe-bande 3.

Les bornes de sortie de ces filtres sont connectées aux bornes d'entrée de deux amplificateurs opérationnels 5, 6 par l'intermédiaire de redresseurs à double alternance symbolisés schématiquement par les diodes 7, 8, 9 sur la figure. Les filtres 2 et 4 correspondant aux signaux de référence sont reliés respectivement à la borne positive (non inverseuse) des amplificateurs 5, 6, tandis que le filtre 3 est relié à la borne négative (inverseuse) de ces deux amplificateurs. De ce fait, on trouve à la sortie de ces deux amplificateurs un signal proportionnel à la différence des amplitudes de l'un des signaux de référence et du signal utile.

Ces signaux proportionnels aux deux différences sont alors chacun appliqués à un comparateur 10, 11, dont l'une des entrées est reliée à la sortie de l'amplificateur 5, 6 correspondant et l'autre à une source de tension continue 12 déterminant le seuil choisi pour la valeur de la référence.

La sortie de chacun des comparateurs 10, 11 est connectée à l'une des deux entrées d'une porte ET 13 à la sortie 14 de laquelle on trouve un signal représentatif de l'état du signal utile. Les comparateurs 10 et 11 ne délivrent un signal sur leurs bornes de sortie respectivement que si l'amplitude du signal représentatif de la différence issu des amplificateurs 5 et 6 est supérieure au seuil déterminé, et la porte ET ne délivre un signal à sa sortie 14 que si les deux comparateurs 10, 11 délivrent simultanément un signal.

De ce fait, un signal apparaît à la sortie 14 que si le signal utile sur la ligne 1 est très affaibli par rapport aux deux signaux de référence qui l'encadrent, c'est-à-dire lorsque cet affaiblissement n'est pas dû à une perturbation ayant pour origine l'environnement de la ligne 1.

Un tel procédé et un tel dispositif trouvent leur application dans le domaine ferroviaire pour la transmission ponctuelle d'informations entre le sol et un train. Bien que seul un mode de réalisation de l'invention ait été décrit à titre non limitatif, il est évident que toute modification apportée par l'Homme de l'Art dans le même esprit ne sortirait pas du cadre de la présente invention. Notamment, le procédé et le circuit peuvent être aisément généralisés sous diverses formes ; par exemple si l'on doit déterminer l'état de n signaux utiles, n étant un nombre entier, on peut mettre en oeuvre n + 1 signaux de référence, chaque signal utile étant intercalé entre deux signaux de référence de manière à économiser le nombre de ces derniers ainsi que les composants associés.

## Revendications

1. Procédé de détermination, à la réception et en milieu perturbé, de l'état d'un signal alternatif utile dont l'amplitude est modulé en tout ou rien, caractérisé en ce que l'amplitude dudit signal alternatif utile est soustraite à tout instant de celle d'au moins un signal de référence non modulé émis en permanence avec la même amplitude et une fréquence voisine et subissant le même milieu perturbé, et que la valeur du signal différence est comparée avec une valeur préalable- nient fixée.

2. Procédé selon la revendication 1, caractérisé en ce que comme référence on utilise deux signaux non modulés émis en permanence avec la même amplitude que celle dudit signal utile avec des fréquences respectivement légèrement supérieure et légèrement inférieure à celle dudit signal utile, et subissant le même milieu perturbé.

3. Circuit de réception et de détermination pour la mise en oeuvre du procédé selon la revendication 2, caractérisé en ce qu'il comprend : trois filtres sélectifs passe-bande (2, 3, 4) respectivement accordés sur les trois fréquences utilisées ; deux amplificateurs opérationnels (5, 6) ; deux comparateurs (10, 11) et une porte ET (13) ; lesdits filtres (2, 3, 4) ayant leurs entrées connectées en parallèle et leurs sorties connectées aux entrées desdits amplificateurs opérationnels (5, 6) par l'intermédiaire de redresseurs (7, 8, 9) ; les sorties des filtres (2, 4) correspondant aux signaux de référence étant connectées respectivement à la borne non inverseuse de chacun desdits amplificateurs opérationnels (5, 6) tandis que la borne de sortie du filtre (3) correspondant au signal alternatif utile est connectée à la borne inverseuse desdit amplificateurs (5, 6) dont la borne de sortie est respectivement reliée à l'une des bornes d'entrée d'un comparateur (10, 11) dont l'autre borne d'entrée est reliée à une source de tension continue (12), ayant une valeur préalablement fixée, et la borne de sortie à l'une des deux bornes d'entrée de ladite porte ET (13) à la sortie (14) de laquelle est prélevé le signal représentant l'état dudit signal alternatif utile.

## Claims

1. Method of determining, at reception and in a disturbed environment, the state of a useful alternating signal whose amplitude is on/off modulated, characterised in that the amplitude of the said useful alternating signal is subtracted at every instant from that of at least one non-modulated reference signal transmitted permanently with the same amplitude and a near frequency and subjected to the same disturbed environment,.and that the value of the difference signal is compared with a predetermined value.

2. Method according to claim 1, characterised in that as reference there are used two non- modulated signals transmitted permanently with the same amplitude as that of the said useful signal and with frequencies respectively slightly greater than and slightly less than that of the said useful signal, and subjected to the same disturbed environment.

3. Reception and determination circuit for using the method according to claim 2, characterised in that it comprises : three band-pass filters (2, 3, 4) which are selective and are respectively tuned to the three frequencies used ; two operational amplifiers (5, 6) ; two comparators (10, 11) and an AND gate (13) ; the said filters (2, 3, 4) having their inputs connected in parallel and their outputs connected to the inputs of the said operational amplifiers (5, 6) by way of rectifiers (7, 8, 9) ; the outputs of the filters (2, 4) corresponding to the reference signals being connected respectively to the non-inverting terminal of each of the said operational amplifiers (5, 6) whereas the output terminal of the filter (3) corresponding to the useful alternating signal is connected to the inverting terminal of the said amplifiers (5, 6) whose output terminal is respectively connected to one of the input terminals of a comparator (10, 11) whose other input terminal is connected to a d. c. voltage source (12) having a predetermined value, and the output terminal to one of the two input terminals of the said AND gate (13) at whose output (14) there is taken the signal representing the state of the said useful alternating signal.

## Patentansprüche

1. Verfahren der beim Empfang und in gestörter Umgebung erfolgenden Bestimmung des Zustandes eines Nutz-Wechselsignals, dessen Amplitude digital moduliert ist, dadurch gekennzeichnet,.daß die Amplitude des genannten Nutz-Wechselsignals jederzeit von der wenigstens eines nicht modulierten Referenzsignals subtrahiert wird, welches dauernd mit derselben Amplitude und einer benachbarten Frequenz ausgesendet wird und derselben gestörten Umgebung ausgesetzt ist, und daß der Wert des Differenzsignales mit einem zuvor festgelegten Wert verglichen wird.

2. Verfahren nach Anspruch 1, dadurch gekennzeichnet, daß als Bezugsgröße zwei nicht modulierte Signale verwendet werden, die dauernd mit derselben Amplitude wie die des Nutzsignals und mit Frequenzen ausgesendet werden, von denen die eine etwas größer und die andere etwas kleiner als die des Nutzsignales ist, und welche derselben gestörten Umgebung ausgesetzt sind.

3. Empfangs- und Bestimmungsschaltung zur Durchführung des Verfahrens nach Anspruch 2, dadurch gekennzeichnet, daß sie umfaßt : drei selektive Bandpaßfilter (2, 3, 4) von denen jedes auf eine der drei verwendeten Frequenzen abgestimmt ist ; zwei Operationsverstärker (5, 6) ; zwei Komparatoren (10, 11) und eine AND-Torschaltung (13) ; wobei die genannten Filter (2, 3, 4) an ihren Eingängen parallel geschaltet und an ihren Ausgängen mit den Eingängen der genannten Operationsverstärker (5, 6) über gleichrichter (7, 8, 9) verbunden sind ; wobei die Ausgänge der Filter (2, 4), die den Referenzsignalen entsprechen, jeweils mit dem nicht investierenden Anschluß des entsprechenden Operationsverstärkers (5, 6) verbunden sind, während der Ausgangsanschluß des Filters (3), welches dem Nutz-Wechselsignal entspricht, an die invertierenden Anschlüsse der genannten Verstärker (5, 6) angeschlossen ist, deren Ausgangsanschluß jeweils mit einem der Eingangsanschlüsse eines Komparators (10, 11) verbunden ist, dessen anderer Eingangsanschluß mit einer Gleichspannungsquelle (12) von zuvor festgelegtem Spannungswert verbunden ist, während der Ausgangsanschluß mit einem der zwei Eingangsanschlüsse der genannten AND-Torschaltung (13) verbunden ist, an deren Ausgang (14) das Signal abgenommen wird, welches der Zustand des genannten Nutz-Wechselsignales darstellt.
